# FASCICULE DE BREVET EUROPEEN

(11) **EP 0 664 043 B1**
(45) Date de publication et mention de la délivrance du brevet: **19.11.1997**
(21) Numéro de dépôt: 93917863.8
(22) Date de dépôt: 11.08.1993
(51) Int. Cl.: G09F 9/37

(54) **ELEMENT D'AFFICHAGE A DENTS SUR LES ARETES DES FACES VERTICALES; PANNEAU D'AFFICHAGE ET SYSTEME D'AFFICHAGE LES COMPRENANT**
ANZEIGEELEMENT,BEI DEM DIE KANTEN DER SENKRECHTEN SEITEN VERZAHNT SIND ;ANZEIGETAFEL UND ANZEIGESYSTEM AUS SOLCHEN ELEMENTEN
DISPLAY ELEMENT WITH TEETH LOCATED ON VERTICAL SURFACE EDGES, AND USE OF SAME IN A DISPLAY PANEL AND DISPLAY SYSTEM

(30) Priorité: 07.10.1992 FR 9211908
(43) Date de publication de la demande: 26.07.1995
(73) Titulaire: FM INCOMING, F-31870 Lagardelle-sur-Lèze (FR); SYLVERT, 31300 Labege (FR)
(72) Inventeur: FONTALIRANT, Eric, F-31870 Lagardelle-sur-Lèze (FR)
(74) Mandataire: Portal, Gérard
(86) Numéro de dépôt international: FR9300804
(87) Numéro de publication internationale: WO9408327

(56) Documents cités:
- EP-A- 0 364 349
- FR-A- 2 610 438
- US-A- 3 949 392

## Description

La présente invention concerne essentiellement un élément d'affichage à dents sur les arêtes des faces verticales ; panneau d'affichage et système d'affichage les comprenant.

On connaît déjà par le document FR-A-2 610 438 du même inventeur un élément d'affichage formé d'un cube avec une denture d'affichage et une denture d'effacement, ainsi que des panneaux d'affichage comprenant de tels éléments d'affichage et un système d'affichage. Dans cette solution antérieure, les cubes comprennent des dents associées à des faces axiales horizontales, les dents étant disposées sensiblement perpendiculairement à la face latérale verticale associée et de manière excentrée.

Cette solution antérieure a donné satisfaction mais exigeait distinctement une denture supérieure d'écriture et une denture inférieure d'effacement, ce qui conduisait à son tour à une taille des cubes d'affichage non négligeable.

La présente invention a donc pour but de résoudre le nouveau problème technique consistant en la fourniture d'une solution permettant de réduire sensiblement la taille des éléments d'affichage en permettant ainsi d'augmenter la précision de l'image.

La présente invention a encore pour but de résoudre le nouveau problème technique consistant en la fourniture d'une solution permettant de simplifier la mise en oeuvre du système d'écriture, ainsi que d'améliorer la répartition des frottements lors de la mise en rotation des éléments d'affichage.

La présente invention a encore pour but de résoudre le nouveau problème technique consistant en la fourniture d'une solution permettant d'améliorer grandement la vitesse d'affichage et/ou d'effacement, notamment pour que la vitesse de balayage soit au moins égale ou supérieure à 0,3 m/s tout en présentant une grande sécurité de positionnement des éléments d'affichage avec un risque d'erreur minimum.

La présente invention permet de résoudre ces nouveaux problèmes techniques pour la première fois d'une manière simultanée, particulièrement simple, moins coûteuse, utilisable à l'échelle industrielle. L'invention permet ainsi de construire des grandes surfaces de panneau d'affichage tout en conservant une gestion simplifiée de l'affichage et de l'effacement en améliorant même la fiabilité.

Ainsi, selon un premier aspect, la présente invention fournit un élément d'affichage comprenant un organe en forme de bloc comprenant au moins une première face axiale et une deuxième face axiale disposées horizontalement, ou verticalement, sensiblement parallèlement entre elles, réunies entre elles par une pluralité de faces latérales verticales, ou horizontales, constituant des surfaces d'affichage de couleur différentes, et disposées sensiblement perpendiculairement auxdites première et deuxième faces axiales en définissant des arêtes de jonction avec celles-ci, ledit organe formant bloc comprenant un orifice axial traversant dont l'axe est sensiblement perpendiculaire auxdites faces axiales, et destiné à recevoir un élément support de rotation, ledit organe formant bloc comprenant des moyens de mise en rotation autour dudit élément support de rotation de sorte qu'il puisse présenter successivement chaque face latérale en position d'affichage. lesdits moyens de mise en rotation étant destinés à être commandés par des moyens de commande en rotation pour l'affichage ou l'effacement d'une couleur donnée pour définir ou effacer une information en combinaison avec d'autres éléments d'affichage identiques, caractérisé en ce que les moyens de mise en rotation comprennent des premiers moyens mécaniques dits d'affichage permettant l'affichage d'une couleur donnée, disposés sur chacune des faces latérales, de manière à faire saillie vers l'extérieur par rapport à la surface générale de ladite face latérale, et solidaires de celle-ci en rotation, et commandés par lesdits moyens de commande : et des seconds moyens mécaniques dits d'effacement permettant le repositionnement sur une couleur initiale, disposés sur une seule desdites faces latérales, commandés par lesdits moyens de commande ; de préférence, les moyens de commande comprennent des premiers moyens de commande commandant les premiers moyens mécaniques d'affichage et des seconds moyens de commande distincts des premiers moyens de commande et commandant les seconds moyens mécaniques d'effacement.

Selon un mode de réalisation avantageux, les premiers moyens mécaniques d'affichage comprennent une dent disposée excentrée vers une arête de la face qui la supporte, destinée à coopérer avec les moyens de commande précités, ladite dent faisant saillie vers l'extérieur par rapport à la surface générale de ladite face qui la supporte. Avantageusement, la dent occupe une partie substantielle de la dimension de l'arête.

Selon un mode de réalisation particulier, la dent est monobloc avec la face qui la supporte et de préférence en continuité avec cette face, par exemple en présentant une surface incurvée de liaison avec la face.

Selon une variante de réalisation particulière, la surface incurvée est d'une dimension inférieure ou au plus sensiblement égale à la moitié de la dimension de la face qui la supporte dans le sens de rotation.

Selon encore une variante de réalisation particulièrement avantageuse, la hauteur de la dent par rapport à la surface générale de la face qui la supporte est comprise entre 8 et 20 % de la dimension de ladite face dans le sens de rotation.

Selon un mode de réalisation particulièrement avantageux, les moyens d'effacement précités comprennent un évidement réalisé au niveau d'une seule arête sur une face latérale destinée à être opposée à la face latérale comportant la couleur d'effacement. De préférence, la dent précitée occupe toute la dimension de l'arête sur au moins trois faces latérales précitées et sur une quatrième face, ladite dent n'occupe qu'une partie de la dimension de l'arête afin de définir l'évidement précité constituant les moyens d'effacement.

Selon un mode de réalisation particulier, l'évidement présente une surface sensiblement dans le plan de la face qui la supporte.

Selon une autre variante de réalisation particulière, au niveau de l'arête comportant l'évidement, la surface de l'évidement est légèrement en retrait par rapport à la surface générale de la face comportant l'évidement de manière à faciliter le passage des moyens d'effacement.

Selon un mode de réalisation actuellement préféré, l'organe en forme de bloc précité est de forme sensiblement cubique et comprend ainsi quatre faces latérales.

Selon un mode de réalisation également avantageux, l'organe en forme de bloc est réalisé en un matériau injectable, par une technique d'injection, et de préférence en une matière plastique injectable telle que polybutylènetéréphtalate.

Selon un autre mode de réalisation particulièrement avantageux, les couleurs des faces latérales sont obtenues par une technique de marquage à chaud, par exemple par dépose d'un film de couleur donnée sur la face latérale, éventuellement suivie de dépose d'un vernis procurant une résistance mécanique évitant d'abîmer la couleur et protégeant la couleur notamment contre les rayonnements ultraviolets.

Selon un autre mode de réalisation avantageux, l'élément d'affichage précité est caractérisé en ce qu'il comprend un élément de freinage en rotation de l'organe en forme de bloc, de préférence disposé dans la masse d'une face axiale. Avantageusement, l'élément de freinage précité comprend une denture en rochet n'autorisant qu'un seul sens de rotation, comportant autant de dents que de surfaces d'affichage, de préférence comportant quatre dents lorsque l'élément d'affichage ne comporte que quatre faces latérales.

Selon un deuxième aspect, la présente invention fournit également un panneau d'affichage comprenant une structure à surface d'affichage formée par une multitude d'éléments d'affichage disposés à des intervalles prédéterminés sur la direction verticale et espacés entre eux d'une distance prédéterminée sur la direction horizontale de manière à former des rangées horizontales d'éléments d'affichage (Rₘ) et des colonnes verticales d'éléments d'affichage (Cₙ), caractérisé en ce que chaque élément d'affichage est tel que précédemment défini.

Selon un mode de réalisation particulier, les éléments d'affichage sont montés en rotation selon un axe de rotation vertical (Y-Y), les éléments d'affichage étant montés en rotation par colonnes (Cₙ) ou rangées (Rₘ) sur des arbres fixes de rotation disposés en colonnes ou rangées, l'ensemble de ces arbres fixés étant monté sur un châssis servant de cadre délimitant la surface d'affichage précitée ; les éléments d'affichage reposent sur des lames d'espacement et de maintien espacées à intervalles prédéterminés de manière à définir soit des colonnes. soit des rangées d'éléments d'affichage.

Selon une caractéristique avantageuse, l'intervalle entre les lames d'espacement précités est identique à la distance entre les arbres fixes précités.

Selon une variante de réalisation particulière, les lames d'espacement comprennent une pluralité d'orifices traversés par les arbres fixes précités, lesdits orifices étant disposés à la distance prévue pour définir les colonnes ou rangées précitées.

Selon un mode de réalisation avantageux, la lame d'espacement précitée comprend des moyens de support et de guidage des moyens de commande en rotation précités.

Selon une variante de réalisation particulière, la lame d'espacement comprend une plaque disposée sensiblement horizontalement, comportant les orifices précités, et pourvue à un bord latéral d'une corniche définissant les moyens de support et de guidage précités.

Selon un mode de réalisation particulier, les moyens de commande précités comprennent une structure longitudinale munie d'une pluralité d'index mobiles, par ligne ou colonne précitée, se déplaçant parallèlement en arrière du plan formé par la surface d'affichage constituée par les éléments d'affichage.

Selon un mode de réalisation particulier, le panneau d'affichage précité est caractérisé en ce qu'il comprend des premiers moyens de commande en rotation comprennant une première structure longitudinale d'affichage munie d'une pluralité d'index d'affichage mobiles, de préférence individuellement et indépendamment, par ligne ou colonne, se déplaçant parallèlement en arrière du plan formé par la surface d'affichage constituée par les éléments d'affichage et dans le plan des premiers moyens mécaniques d'affichage précités.

Selon un mode de réalisation préféré, ce panneau d'affichage est également caractérisé en ce qu'il comprend des seconds moyens de commande en rotation, comprenant une deuxième structure longitudinale d'effacement munie d'un ou plusieurs index d'effacement, en particulier un ou jusqu'à quatre index pour un organe formant bloc constitué par un cube à quatre faces latérales formant quatre faces d'affichage de couleur différente.

Selon un mode de réalisation avantageux, les index d'affichage mobiles précités sont montés pivotant indépendamment, individuellement, autour d'un axe de pivotement mis en action par des moyens de commande électromécaniques ou pneumatiques ; avantageusement le(s) index d'effacement est/sont monté(s) mobile(s) et de préférence pivotant(s) autour d'un axe de pivotement associé mis en action par des moyens de commande électromécaniques ou pneumatiques.

Selon un mode de réalisation actuellement préféré, la deuxième structure longitudinale d'effacement est montée sur la première structure longitudinale d'affichage, et en avant de cette première structure longitudinale.

Selon une variante de réalisation particulière, les index sont disposés selon un espacement identique prédéterminé de préférence égal ou supérieur à deux fois la distance séparant l'axe de rotation de deux éléments d'affichage adjacents.

Selon un autre mode de réalisation particulièrement avantageux, chaque index d'affichage précité comprend une surface active qui en position de travail vient buter dans son déplacement contre la dent précitée pour assurer la mise en rotation de l'élément d'affichage précité tandis que l'index d'effacement mobile précité présente une partie active qui en position de travail est disposée au niveau de l'évidement précité.

Selon un mode de réalisation particulier, les index d'affichage présentent la forme d'une lame comportant un bord avant et un bord arrière, le bord avant constituant une butée de mise en rotation de l'élément d'affichage, formant la surface active.

Selon une variante de réalisation particulière, la lame précitée présente une surépaisseur à son bord avant définissant une butée, la différence d'épaisseur étant de préférence sensiblement identique à la hauteur de la dent précitée de manière que le bord arrière vienne prendre appui contre la dent d'une face donnée et le bord avant prenne appui sur la surface de ladite face d'un élément d'affichage précédant l'élément d'affichage dont la dent doit être basculée par la mise en rotation dudit élément.

Selon un mode de réalisation particulièrement avantageux, l'index d'effacement comprend une lame comportant un bord avant et un bord arrière, le bord avant comportant une surépaisseur définissant une butée, sur une partie seulement de sa dimension, correspondant à la dimension de l'évidement précité, ladite butée formant la surface active étant destinée à venir être positionnée en regard dudit évidement.

Selon un troisième aspect, la présente invention couvre encore un système d'affichage, caractérisé en ce qu'il comprend au moins un panneau d'affichage tel que précédemment défini, qui fait de préférence partie d'une unité périphérique d'affichage, avantageusement équipée d'un système informatique interne.

Selon un mode de réalisation avantageux, ce système d'affichage est aussi caractérisé en ce qu'il comprend un centre serveur de gestion d'un ensemble d'images envoyées sur au moins une unité périphérique d'affichage comprenant au moins un panneau d'affichage précité.

On comprend ainsi de ce qui précède que la présente invention permet de résoudre les problèmes techniques précédemment énoncés d'une manière simultanée, particulièrement simple, fiable, utilisable à l'échelle industrielle. L'invention permet, comme précédemment énoncé, de réduire sensiblement la taille des éléments d'affichage, en particulier des cubes d'affichage, ce qui permet d'augmenter la précision de l'image et de simplifier la mise en oeuvre du système d'écriture/effacement. D'autre part, notamment par le fait que les dents sont réalisées selon la présente invention sur la totalité ou exceptionnellement une partie de la hauteur des arêtes ou faces latérales des éléments d'affichage, on obtient une meilleure répartition des frottements lors de la mise en rotation. En outre, les vitesses d'affichage/d'effacement sont améliorées et peuvent être égales ou supérieures à 0,3 m/s, et ceci avec une grande précision et fiabilité, notamment, en empêchant tout rebond ou rotation inversée.

D'autres buts, caractéristiques et avantages de l'invention apparaissent clairement à la lumière de la description explicative qui va suivre faite en référence aux figures annexées représentant un mode de réalisation actuellement préféré de l'invention donné simplement à titre d'illustration et qui ne saurait donc en aucune façon limiter la portée de l'invention.

Dans les dessins :
- la figure 1 représente schématiquement une vue arrière de la surface d'affichage d'un panneau d'affichage avec ses organes essentiels ;
- la figure 2 une vue avant en perspective, avec arrachement partiel, d'une partie de la surface d'affichage du panneau d'affichage de la figure 1, avec certains éléments d'affichage enlevés, pour une meilleure compréhension de la structure de la surface d'affichage ; les éléments d'affichage étant positionnés pour visualiser les moyens d'effacement ;
- la figure 3 représente une vue en coupe axiale verticale au niveau d'un élément d'affichage de la surface d'affichage représentée aux figures 1 et 2, en position montée ;
- la figure 4 représente une vue de dessous de l'élément d'affichage représenté aux figures 1 à 3 et 5 ;
- la figure 5 représente schématiquement en perspective la structure d'un élément d'affichage individuel servant à constituer les surfaces d'affichage représentées aux figures 1 à 3 ;
- la figure 6 représente une vue latérale en élévation d'un élément support de rotation d'un élément d'affichage, qui est représenté en coupe à la figure 3 ;
- la figure 7 représente une vue de dessus de l'élément de support de rotation représenté à la figure 6 ;
- la figure 8 représente une vue de dessus de l'intérieur du panneau d'affichage permettant de voir la structure du système ou index d'écriture/affichage et du système ou index d'effacement ;
- les figures 9a, 9b, 9c, 9d et 9e représentent successivement les diverses phases de mise en rotation des éléments d'affichage pour réaliser l'affichage d'une face latérale donnée par le système ou index d'écriture/affichage;
- la figure 10 représente en perspective l'index d'écriture/affichage permettant d'observer que la surface active présente une dimension sensiblement égale à la hauteur de l'arête de l'élément d'affichage ; et
- la figure 11 représente en perspective l'index d'effacement permettant d'observer que la partie active présente une demi-hauteur de l'arête de l'élément d'affichage.

En référence à la figure 1, on a représenté un panneau d'affichage portant la référence générale 10 faisant partie d'un système ou réseau d'affichage comme représenté à la figure 1 du document précédent de l'inventeur FR-A-2 610 438 auquel l'homme de l'art pourra se reporter. On rappelle que le système d'affichage peut comprendre un centre serveur de gestion d'un ensemble d'images, qui peuvent être préconçues ou bien conçues à l'aide de moyens informatiques incorporés ou auxiliaires, et qui sont ensuite envoyées par le centre serveur sur au moins une unité périphérique d'affichage dont un exemple est représenté à la figure 1. Le réseau peut ainsi comporter une multitude d'unités périphériques d'affichage telles que celles représentées à la figure 1. On peut concevoir que la même image est envoyée à toutes les unités périphériques d'affichage ou bien que des images différentes sont envoyées aux unités périphériques d'affichage.

Chaque unité périphérique d'affichage est de structure extérieure classique. Ces structures périphériques d'affichage sont le plus généralement disposées à l'extérieur et leur exposition aux intempéries nécessitera donc la réalisation d'un caisson étanche (12) de protection des systèmes et mécanismes composant le tableau d'affichage. La figure 1 représentant une vue arrière de l'unité périphérique d'affichage, le panneau arrière du tableau d'affichage a été enlevé pour visualiser les systèmes et mécanismes essentiels. Ainsi, le caisson (12) est habituellement surélevé par un piétement (14) solidement ancré dans le sol. On a symbolisé (en 15 et 16) le dispositif de climatisation et de ventilation de l'intérieur du panneau d'affichage, ainsi que (en 18) l'alimentation électrique servant au fonctionnement de chaque unité périphérique d'affichage et à son éclairage extérieur. On a également représenté schématiquement (en 20) le boîtier informatique de commande avec le boîtier (22) électronique associé. On a également représenté schématiquement le système d'écriture (70) et d'effacement (80) et la surface d'affichage (30) définie par des éléments d'affichage (32) qui seront décrits plus en détail en référence aux figures 2 à 7. Le système d'écriture et d'effacement (50) est commandé en déplacement en translation par un dispositif comprenant par exemple une courroie de transmission (24) commandée par un dispositif moteur associé (tel que 26) comme cela se conçoit bien pour l'homme de l'art.

En référence à la figure 2, on voit en détail la structure de la surface d'affichage (30) avec au premier plan la face d'affichage elle-même et en arrière plan la face cachée opposée.

La surface d'affichage (30) est formée par une multitude d'éléments d'affichage (32), tous de structure identique, disposés à des intervalles prédéterminés suivant la direction verticale et espacés entre eux d'une distance prédéterminée suivant la direction horizontale de manière à former des rangées horizontales, par exemple référencées Rₘ, Rₘ₊₁, Rₘ₊₂, Rₘ₊₃, Rₘ₊₄, Rₘ₊₅, Rₘ₊₆, Rₘ₊₇, Rₘ₊₈, et des colonnes verticales d'éléments d'affichage dont on n'a représenté ici que les colonnes d'indice Cₙ, Cₙ₊₁, Cₙ₊₂, C_{n+3,} C_{n+4,} C_{n+5,} Cₙ₊₆, Cₙ₊₇.

On observera que selon l'invention, les éléments d'affichage (32) sont montés en rotation selon un axe de rotation vertical Y-Y, ce qui définit la disposition relative en rangées et colonnes.

Les éléments d'affichage (32) comprennent des organes en forme de bloc qui seront décrits plus en détail en référence aux figures 3 à 7.

Les éléments d'affichage (32) sont de préférence montés en rotation par colonnes ou rangées sur des arbres fixes (tels que 34), disposés eux-mêmes en colonnes ou rangées, comme représenté, l'ensemble de ces arbres fixes étant monté sur un châssis, ici non représenté, servant de cadre délimitant la surface d'affichage (30) et qui peut être inséré dans le caisson (12) ou faire partie intégrante de celui-ci. Avantageusement, les éléments d'affichage (32) d'une même colonne Cₙ ou Cₙ₊₁, etc. sont montés en rotation sur un seul arbre (34) fixe de rotation.

Selon le mode de réalisation actuellement préféré, tel que représenté, les éléments d'affichage (32) sont montés en rotation sur les arbres fixes (34) indirectement par l'intermédiaire d'un élément support de rotation (36) constituant ici de préférence simultanément un élément de freinage en rotation que l'on voit bien à la rangée Rₘ₊₈ aux colonnes Cₙ₊₂, Cₙ₊₃ et Cₙ₊₄ où les éléments d'affichage (32) ont été enlevés.

Ces éléments support de rotation (36) constituant des éléments de freinage (36) seront décrits plus en détail en référence aux figures 6 et 7.

On observera que les éléments support de rotation (36) reposent sur des lames d'espacement et de maintien (38, 39) espacées à intervalle prédéterminé de manière à définir soit des colonnes, soit des rangées d'éléments d'affichage (32), ici des rangées en raison de leur disposition horizontale. De préférence, l'intervalle entre les lames d'espacement précitées est identique à la distance entre les arbres fixes (34) précités.

Les lames d'espacement (38, 39) comprennent avantageusement une pluralité d'orifices (40) traversés par les arbres fixes (34) précités, lesdits orifices (40) étant disposés à la distance prévue pour définir les colonnes, comme représenté, ou les rangées.

Selon le mode de réalisation actuellement préféré, tel que représenté, au moins certaines lames d'espacement, ici 38, comprennent des moyens de support et de guidage (42), des moyens de commande en rotation des éléments d'affichage (32), et qui seront décrits plus loin. Les lames (38) ont de ce fait une plus grande dimension que les lames (39).

Selon une variante de réalisation telle que représentée, les moyens de support et de guidage (42) comprennent par exemple une corniche disposée sur un bord latéral arrière (38a) des lames (38).

En référence aux figures 3 à 7, on a représenté en coupe et en perspective respectivement les éléments d'affichage (32) ainsi que les éléments support de rotation (36).

En référence à la figure 3, on observe en coupe axiale verticale le montage des éléments d'affichage (32) sur les arbres fixes (34) par l'intermédiaire des éléments support de rotation (36) qui sont d'une certaine manière encliquetés dans les orifices (40) des lames d'espacement (38/39). On observe que l'élément support de rotation (36) comprend vers sa base un épaulement annulaire (37) comportant un ergot (37a) faisant saillie en direction de la lame d'espacement (38/39) pour venir s'insérer dans un petit orifice latéral (41) prévu dans les lames d'espacement et que l'on voit également bien à la figure 2. La présence de cet ergot constitue un moyen antirotation des éléments (36) support de rotation des éléments d'affichage (32). On observera que l'élément (36) de support de rotation présente généralement la forme d'un cylindre creux définissant un passage (44) pour les arbres fixes (34) ; et l'épaulement annulaire (37) est disposé à une faible distance de la base de l'élément (36) qui peut correspondre, comme représenté, sensiblement à l'épaisseur des lames d'espacement (38/39).

On observera en référence aux figures 6, 7, qui montrent individuellement l'élément (36) support de rotation, que la face supérieure de l'épaulement (37), opposée à la face inférieure comportant l'ergot (41), présente des découpes (46) définissant des proéminences (48) constituant une denture en rochet n'autorisant qu'un seul sens de rotation. Les découpes (46) présentent des pentes différentes pour n'autoriser qu'un seul sens de rotation, par exemple la pente (46a) présente une pente de 45° par rapport à la verticale et la pente (46b) présente une pente de 23° par rapport à la verticale, ces découpes sont naturellement destinées à coopérer avec une denture en rochet correspondante prévue dans l'élément d'affichage et qui sera décrite en détail en référence aux figures 4 et 5 représentant individuellement l'élément d'affichage (32). Evidemment, le nombre de découpes (46) et donc de proéminences (48) est fonction du nombre de faces de l'élément d'affichage (32).

Comme représenté aux figures 4 et 5, le mode de réalisation actuellement préféré est un élément d'affichage comprenant un organe en forme de bloc de forme sensiblement cubique et comprenant ainsi quatre faces latérales référencées L1, L2, L3 et L4. Par exemple, la face L1 présente une couleur cyan, la face L2 présente une couleur rouge, la face L3 présente une couleur blanche et la face L4 présente une couleur jaune.

Selon la présente invention, l'élément d'affichage (32) comprend au moins une première face axiale (52), ici face de dessus, et une deuxième face axiale (54), ici de dessous, disposées verticalement ou ici horizontalement sensiblement parallèlement entre elles, réunies entre elles par une pluralité de faces latérales L1, L2, L3 et L4 ici au nombre de quatre puisque l'élément d'affichage (32) présente la forme d'un cube, qui constituent des surfaces d'affichage de couleur différente, et disposées sensiblement perpendiculairement auxdites première et deuxième faces axiales (52, 54) en définissant des arêtes de jonction avec celles-ci. L'organe formant bloc (32) comprend un orifice axial traversant (56) dont l'axe est sensiblement perpendiculaire aux faces axiales (52, 54), et destiné à recevoir l'élément support de rotation (36) précédemment décrit qui csi monté lui-même sur les arbres fixes (34). L'organe formant bloc (32) comprend des moyens (58, 60, 62, 64) de mise en rotation autour des éléments support de rotation (36), de sorte que l'élément d'affichage (32) puisse présenter successivement chaque face latérale L1, L2, L3 et L4 en position d'affichage. Les moyens de mise en rotation (58 à 64) sont destinés à être commandés par des moyens de commande en rotation (50) représentés schématiquement à la figure 1 et qui seront décrits plus en détail en référence aux figures 8 à 10 respectivement pour l'affichage ou l'effacement d'une couleur donnée pour définir ou effacer une information en combinaison avec les autres éléments d'affichage identiques (32).

Les moyens de mise en rotation (58, 60, 62, 64) comprennent selon la présente invention des premiers moyens mécaniques dits d'affichage respectivement référencés 59, 61, 63, 65 permettant l'affichage d'une couleur donnée, disposés sur chacune des faces latérales L1, L2, L3, L4, solidaires de celle-ci en rotation et commandés par les moyens de commande (50) ; et des seconds moyens mécaniques dits d'effacement (66) permettant la réinitialisation d'une couleur initiale, disposés sur une seule (ici la face L1) desdites faces latérales, commandés par les moyens de commande (50) qui comprennent eux-mêmes de préférence des premiers moyens de commande (70) commandant les premiers moyens mécaniques d'affichage (59, 61, 63, 65) et des seconds moyens de commande (80) distincts des premiers moyens de commande (70) et commandant les seconds moyens mécaniques d'effacement (66), comme cela sera expliqué en détail en référence aux figures 8 à 10.

Selon un mode de réalisation avantageux, les premiers moyens mécaniques d'affichage (59, 61, 63, 65) comprennent une dent disposée excentrée vers une arête de la face qui la supporte, comme clairement visible à la figure 4, destinée à coopérer avec les moyens de commande (50) précités, la dent faisant saillie vers l'extérieur par rapport à la surface générale de la surface qui la supporte. De préférence, la dent (59, 61, 63, 65) occupe une partie substantielle de la dimension de l'arête.

Selon un mode de réalisation actuellement préféré, la dent (59, 61, 63, 65) est monobloc avec la face qui la supporte et de préférence en continuité avec cette face, par exemple en présentant une surface incurvée (59a, 61a, 63a, 65a) de liaison avec la face.

Selon une caractéristique particulièrement avantageuse, la surface incurvée (59a, 61a, 63a, 65a) est d'une dimension inférieure ou au plus sensiblement égale à la moitié de la dimension de la face qui la supporte dans le sens de rotation.

Selon une autre caractéristique actuellement préférée, la hauteur h de la dent (59, 61, 63, 65) par rapport à la surface générale de la face qui la supporte est comprise entre 8 et 20 % de la dimension D de ladite face dans le sens de rotation.

Selon le mode de réalisation actuellement préféré, tel que représenté, les moyens d'effacement (66) comprennent de préférence un évidement (68) réalisé au niveau d'une seule arête, ici l'arête entre la face L1 et la face L2, sur une face latérale, ici la face latérale L1, destinée à être opposée à la face latérale, ici L3, comportant la couleur d'effacement, c'est-à-dire ici la couleur blanche.

Selon un mode de réalisation avantageux, tel que représenté, la dent (61, 63, 65) occupe toute la dimension de l'arête sur au moins trois faces latérales L2, L3, L4, et sur une quatrième face L1, la dent (59) n'occupe qu'une partie de la dimension de l'arête afin de définir l'évidement (68) constituant les moyens d'effacement (66). De préférence, l'évidement (68) présente une surface (69) sensiblement dans le plan de la face L1 qui le supporte. De préférence, au niveau de l'arête comportant l'évidement (68), la surface (69) de l'évidement est légèrement en retrait par rapport à la surface générale de la face L1 comportant l'évidement (68) de manière à faciliter le passage des moyens d'effacement ce qui est visible à la figure 4 où l'on voit que la profondeur hl de l'évidement (68) est supérieure à la hauteur h de la dent (59).

Selon un mode de réalisation actuellement préféré, l'organe en forme de bloc constituant l'élément d'affichage (32) est réalisé en un matériau injectable, par une technique d'injection, de préférence en une matière plastique injectable telle que polybutylènetéréphtalate.

D'autre part, il est avantageux que les couleurs des faces latérales soient obtenues par une technique de marquage à chaud, par exemple par dépose d'un film de couleur donnée sur la face latérale, éventuellement suivie de dépose d'un vernis procurant une résistance mécanique évitant d'abîmer la couleur et protégeant la couleur notamment contre les rayonnements ultraviolets. Ces moyens sont également revendiqués en tant que tel.

Selon un mode de réalisation actuellement préféré, l'élément d'affichage (32) comprend un élément (90) de freinage en rotation de l'organe en forme de bloc, de préférence disposé dans la masse d'une face axiale, ici la face (54). Cet élément de freinage en rotation (90) comprend de manière similaire à l'élément support de rotation (36) une denture en rochet n'autorisant qu'un seul sens de rotation par la formation dans la masse de la face axiale (54) d'évidements (92, 94, 96, 98) destiné à coopérer avec les proéminences (48) de la denture en rochet de l'élément (36). Ici également, les évidements (92 à 98) comportent un pan (tel que 92b) à pente de 45° par rapport à la verticale et un pan (tel que 92a) à pente de 23° par rapport à la verticale pour ne permettre qu'un seul sens de rotation. En raison des évidements (92 à 98), les espaces entre ces évidements constituent ainsi en quelque sorte des dents respectivement (référencées 93, 95, 97, 99). Les évidements comme les dents sont au nombre de quatre compte tenu du fait que l'élément d'affichage est ici de forme cubique et comporte quatre faces latérales L1 à LA d'affichage. La figure 5 permet d'observer par-dessous l'élément d'affichage (32) en forme de cube et permet également de bien observer les dents (59 à 65) et la denture en rochet (90) définie dans la masse de la face axiale (54).

En référence aux figures 8 à 11, il va être décrit plus précisément des moyens de commande (50) comprenant les moyens d'écriture ou d'affichage (70) et les moyens d'effacement (80). Tout d'abord, on voit à partir de la figure 8 que les moyens d'écriture/affichage (70) et les moyens d'effacement (80) sont montés sur une structure longitudinale support commune constituant un chariot (52) entraîné en déplacement en translation derrière la surface d'affichage définie par l'ensemble des éléments d'affichage (32) en étant guidé par des moyens de support et de guidage (42) des lames d'espacement (38), par la coopération avec des galets de guidage (54) comme cela est bien compréhensible à l'homme de l'art. Cette structure longitudinale formant chariot (52) comprend une pluralité d'index respectivement d'affichage/écriture (72) identiques et d'index d'effacement (82), se déplaçant parallèlement en arrière du plan formé par la surface d'affichage constituée par les éléments d'affichage (32), et ceci par rangées R d'éléments d'affichage (32).

Cette structure longitudinale formant chariot (52) est ainsi subdivisée en une première structure longitudinale d'affichage (70) munie d'une pluralité d'index d'affichage (72) se déplaçant parallèlement en arrière du plan formé par la surface d'affichage constituée par les éléments d'affichage (32) et dans le plan des premiers moyens mécaniques d'affichage précités, c'est-à-dire en pratique au niveau de la dent (59), et une deuxième structure longitudinale d'effacement (80) munie d'un ou plusieurs index d'effacement (82), en particulier un comme représenté ou jusqu'à quatre index, pour un organe formant bloc constitué par un bloc à quatre faces latérales formant quatre faces d'affichage de couleur différente, cette deuxième structure longitudinale (80) se déplaçant également parallèlement en arrière du plan formé par la surface d'affichage constituée par les éléments d'affichage (32) mais dans le plan des seconds moyens mécaniques d'effacement précités (66), c'est-à-dire au niveau de l'évidement (68) soit dans la partie inférieure des dents (61, 63, 65), ce qui permet de réaliser l'effacement comme cela est compréhensible à l'homme de l'art et comme cela sera expliqué plus loin dans le cadre du fonctionnement.

Selon un mode de réalisation préféré, la deuxième structure longitudinale d'effacement et la première structure longitudinale d'affichage (70) sont montées en commun sur le même châssis constitué par le chariot (52) de manière à être déplacé simultanément. On notera que le chariot (52) est commandé en déplacement par l'intermédiaire de la courroie de transmission (24) visible également à la figure 1 et d'un moteur d'entraînement (26) qui peut être un moteur mû pas à pas ou à courant continu équipé de codeur, tachymètre et variateur afin de connaître précisément la position du chariot (52) en comptant électroniquement le nombre de tours effectués par le moteur. La connaissance précise la position du chariot est en effet importante pour l'actionnement des index d'affichage et/ou d'effacement, comme cela sera expliqué plus loin.

La structure des index d'affichage (72) est la suivante, en référence aux figures 10 et 11 : chaque index d'affichage (72) comprend une surface active (74) qui en position de travail vient buter dans son déplacement contre la dent précitée (59, 61, 63 ou 65) pour assurer la mise en rotation de l'élément d'affichage (32) tandis que l'index d'effacement (82) présente aussi une partie active (84) qui en position de travail est disposée au niveau de l'évidement (68) précité.

Avantageusement, les index d'affichage (72) présentent la forme d'une lame (75) comportant un bord avant et un bord arrière, le bord avant constituant une butée de mise en rotation de l'élément d'affichage et définissant ainsi la surface active (74). De même, les index d'effacement (82) comprennent une lame (85) comportant un bord avant et un bord arrière, le bord avant constituant une butée de mise en rotation de l'élément d'affichage (32) et définissant ainsi la surface active (84).

Selon le mode de réalisation représenté, les lames précitées (75, 85) présentent une surépaisseur à leur bord avant définissant la butée formant la surface active (74, 84), la différence d'épaisseur étant de préférence sensiblement identique à la hauteur h de la dent (59, 61, 63, 65) de manière que le bord arrière vienne prendre appui contre la dent d'une face donnée et le bord avant prenne appui sur la surface de la face d'un élément d'affichage précédent l'élément d'affichage dont la dent doit être basculée par la mise en rotation de l'élément, comme cela est représenté en position de travail aux figures 8, 9 et 10.

Il est à observer cependant que la surépaisseur formant la surface active (74) des index d'affichage présente une dimension qui correspond sensiblement à la dimension totale A de l'arête des éléments d'affichage (32) ici en forme de cube, tandis que la dimension totale de la surface active (84) des lames d'effacement (85) correspond sensiblement à la hauteur de l'évidement (68), qui selon un mode de réalisation préféré, tel que représenté, s'étend sur une demi-hauteur de l'arête A (c'est-à-dire A/2). De ce fait, la surépaisseur définissant la surface active (84) des lames (85) s'étend sur une demi-hauteur de ces lames, ces lames présentant une dimension identique aux lames (75) en s'étendant sur la dimension complète de l'arête (A) des éléments (32).

D'autre part, chacun des index d'affichage (72) et d'effacement (82) est monté déplaçable dans une position rétractée, non opératoire, et une position avancée, opératoire, les positions rétractées étant représentées en trait plein et la position opératoire en trait fantôme à la figure 8. Pour ce faire, chaque lame (75, 85) est montée pivotante sur un axe de pivotement respectivement (76, 86) par l'intermédiaire d'un bras (78, 88) relié à une extrémité à ladite lame (75 ou 85) et à l'autre extrémité opposée, coopère avec un moyen de pivotement (79, 89). Le moyen de pivotement (79, 89) des index d'affichage/écriture et d'effacement comprend de préférence un dispositif à électroaimant (100, 102) qui, lorsqu'il est activé, amène les lames (75, 85) avec sa surface active (74, 84) en position opératoire représentée en trait fantôme à la figure 8 pour mettre en rotation un élément d'affichage (32) comme représenté aux figures 9a à 9e, tandis qu'en position non activée des électroaimants (100, 102), un moyen de rappel tel qu'un ressort (104, 106) ramène les lames (75, 85) en position rétractée non opératoire.

Ainsi, la structure des moyens d'effacement est essentiellement identique à celle des moyens d'écriture/affichage ce qui constitue un avantage de l'invention, à la seule exception de la partie active (84) des index d'effacement (72) et d'une dimension A/2 par rapport à la dimension A de la partie active (74) des index d'écriture (72).

La procédure d'affichage ou d'écriture apparaît clairement à partir de la considération des figures 9a à 9e. A la position 9a, on a représenté la position rétractée en trait fantôme et la position active en trait plein. Dans la position active, la lame (75) vient prendre appui par exemple sur l'élément d'affichage (32) de la colonne Cₙ afin de provoquer la mise en rotation de l'élément (32) de la colonne Cₙ₊₁. La figure 9a représente juste la position où la surface active (74) de la lame (75) vient buter contre une dent de l'élément d'affichage (32) de la colonne Cₙ₊₁, c'est-à-dire juste avant la mise en rotation de cet élément. La figure 9b représente le début de la mise en rotation de l'élément d'affichage (32) de la colonne Cₙ₊₁, la figure 9c représente une position intermédiaire de rotation, ainsi que la figure 9d. La figure 9e représente la position de fin de rotation. On observe ainsi que chaque index permet d'assurer ici une mise en rotation d'un quart de tour pour afficher la face suivante de l'élément d'affichage (32). On comprend que pour afficher toutes les faces, il suffit d'utiliser trois index pour afficher les trois autres faces. En ce qui concerne l'effacement, on comprend que l'on peut utiliser un seul index d'effacement, en réalisant un ou plusieurs passages, de manière à être sûr d'avoir tous les éléments d'affichage dans la position où l'index d'effacement devient inactif vis-à-vis de la rotation des éléments d'affichage (32), en passant systématiquement dans l'évidement (68). En général, cette opération d'effacement complet de la surface d'affichage n'a lieu que de temps en temps entre divers affichages d'images.

On notera qu'à la figure 2, pour une meilleure compréhension, les éléments d'affichage sont représentés avec les évidements opposés aux corniches (42). Cependant, lorsque la surface d'affichage est en position entièrement effacée, la position des éléments d'affichage (32) est inverse et l'ensemble des évidements sont en regard des corniches (42) de manière à afficher la face opposée, c'est-à-dire la face blanche (voir figure 4) comme surface effacée.

L'action des index d'effacement apparaît clairement à partir de la considération de la figure 9a à 9e, le mouvement en rotation des éléments d'affichage (32) étant le même que celui représenté aux figures 9a à 9e.

On comprend ainsi qu'il est possible avec l'invention de réaliser l'affichage d'une image quelconque d'une manière sûre et fiable, avec une structure simplifiée. Le fonctionnement général de l'unité périphérique d'affichage constitué par le panneau d'affichage représenté aux figures 1 à 11 est, par ailleurs, connu à l'homme de l'art, notamment compte tenu de la demande précédente du même inventeur FR-A-2 610 438 auquel l'homme de l'art pourra se reporter.

Naturellement, l'invention comprend tous les moyens constituant des équivalents techniques des moyens décrits ainsi que leurs diverses combinaisons. L'invention couvre, par ailleurs, toute caractéristique qui apparaît être nouvelle vis-à-vis d'un état de la technique quelconque à partir de la description précédente incorporant les figures 1 à 11 qui constituent une partie intégrante de la présente invention et donc partie intégrante de la présente description.

## Revendications

1. Elément d'affichage comprenant un organe en forme de bloc comprenant au moins une première face axiale (52) et une deuxième face axiale (54) disposées verticalement ou horizontalement sensiblement parallèlement entre elles, réunies entre elles par une pluralité de faces latérales (L1, L2, L3, L4) constituant des surfaces d'affichage de couleurs différentes, et disposées sensiblement perpendiculairement auxdites première et deuxième faces axiales en définissant des arêtes de jonction avec celles-ci, ledit organe formant bloc comprenant un orifice axial traversant (56) dont l'axe est sensiblement perpendiculaire auxdites faces axiales, et destiné à recevoir un élément support de rotation, ledit organe formant bloc comprenant des moyens de mise en rotation autour dudit élément support de rotation de sorte qu'il puisse présenter successivement chaque face latérale en position d'affichage, lesdits moyens de mise en rotation étant destinés à être commandés par des moyens de commande en rotation (50) pour l'affichage ou l'effacement d'une couleur donnée pour définir ou effacer une information en combinaison avec d'autres éléments d'affichage identiques, caractérisé en ce que les moyens de mise en rotation (58, 60, 62. 64) comprennent des premiers moyens mécaniques dits d'affichage (59, 61, 63, 65) permettant l'affichage d'une couleur donnée, disposés sur chacune des faces latérales, de manière à faire saillie vers l'extérieur par rapport à la surface générale de ladite face latérale, et solidaires de celle-ci en rotation, et commandés par lesdits moyens de commande (50), et des seconds moyens mécaniques dits d'effacement (66) permettant la réinitialisation d'une couleur initiale, disposés sur une seule desdites faces latérales, commandés par lesdits moyens de commande (50) ; de préférence, les moyens de commande (50) comprennent des premiers moyens de commande (70) commandant les premiers moyens mécaniques (59, 61, 63, 65) d'affichage et des seconds moyens de commande (80) distincts des premiers moyens de commande (70) et commandant les seconds moyens mécaniques d'effacement (66).

2. Elément d'affichage selon la revendication 1, caractérisé en ce que les premiers moyens mécaniques d'affichage comprennent une dent disposée excentrée vers une arête de la face qui la supporte, destinée à coopérer avec les moyens de commande (50) précités, ladite dent faisant saillie vers l'extérieur par rapport à la surface générale de ladite face qui la supporte.

3. Elément d'affichage selon la revendication 2, caractérisé en ce que la dent occupe une partie substantielle de la dimension de l'arête.

4. Elément d'affichage selon la revendication 2 ou 3, caractérisé en ce que la dent est monobloc avec la face qui la supporte et de préférence en continuité avec cette face, par exemple en présentant une surface incurvée de liaison avec la face.

5. Elément d'affichage selon la revendication 4, caractérisé en ce que la surface incurvée est d'une dimension inférieure ou au plus sensiblement égale à la moitié de la dimension de la face qui la supporte dans le sens de rotation.

6. Elément d'affichage selon l'une des revendications 2 à 5, caractérisé en ce que la hauteur (h) de la dent par rapport à la surface générale de la face qui la supporte est comprise entre 8 et 20 % de la dimension (D) de ladite face dans le sens de rotation.

7. Elément d'affichage selon l'une des revendications 1 à 6, caractérisé en ce que les moyens d'effacement (66) précités comprennent un évidement (68) réalisé au niveau d'une seule arête sur une face latérale destinée à être opposée à la face latérale comportant la couleur d'effacement.

8. Elément d'affichage selon la revendication 7, caractérisé en ce que la dent (61, 63, 65) précitée occupe toute la dimension de l'arête sur au moins trois faces latérales (L2, L3, LA) précitées et sur une quatrième face (L1), ladite dent (59) n'occupe qu'une partie de ia dimension de l'arête afin de définir l'évidement (68) précité constituant les moyens d'effacement (66).

9. Elément d'affichage selon la revendication 8, caractérisé en ce que l'évidement (68) présente une surface sensiblement dans le plan de la face qui le supporte.

10. Elément d'affichage selon la revendication 8 ou 9, caractérisé en ce qu'au niveau de l'arête comportant l'évidement (68), la surface de l'évidement est légèrement en retrait par rapport à la surface générale de la face (L1) comportant l'évidement (68) de manière à faciliter le passage des moyens d'effacement (80).

11. Elément d'affichage selon l'une des revendications 1 à 10, caractérisé en ce que l'organe en forme de bloc précité est de forme sensiblement cubique et comprend ainsi quatre faces latérales.

12. Elément d'affichage selon l'une des revendications 1 à 11, caractérisé en ce que l'organe en forme de bloc est réalisé en un matériau injectable, par une technique d'injection, de préférence en une matière plastique injectable telle que polybutylènetéréphtalate.

13. Elément d'affichage selon la revendication 12, caractérisé en ce que les couleurs des faces latérales sont obtenues par une technique de marquage à chaud, par exemple par dépose d'un film de couleur donnée sur la face latérale, éventuellement suivie de dépose d'un vernis procurant une résistance mécanique évitant d'abîmer la couleur et protégeant la couleur notamment contre le rayonnement ultraviolet.

14. Elément d'affichage selon l'une des revendications précédentes, caractérisé en ce qu'il comprend un élément de freinage en rotation (90) de l'organe en forme de bloc, de préférence disposé dans la masse d'une face axiale.

15. Elément d'affichage selon la revendication 14, caractérisé en ce que l'élément de freinage précité comprend une denture en rochet n'autorisant qu'un seul sens de rotation, comportant autant de dents que de surfaces d'affichage, de préférence comportant quatre dents lorsque l'élément d'affichage ne comporte que quatre faces latérales.

16. Panneau d'affichage comprenant une structure à surface d'affichage formée par une multitude d'éléments d'affichage disposés à des intervalles prédéterminés sur la direction verticale et espacés entre eux d'une distance prédéterminée sur la direction horizontale de manière à former des rangées horizontales d'éléments d'affichage (Rₘ) et des colonnes verticales d'éléments d'affichage (Cₙ), caractérisé en ce que chaque élément d'affichage est tel que défini selon l'une quelconque des revendications 1 à 15.

17. Panneau d'affichage selon la revendication 16, caractérisé en ce que les éléments d'affichage sont montés en rotation selon un axe de rotation vertical (Y-Y), les éléments d'affichage étant montés en rotation par colonne (Cₙ) ou rangées (Rₘ) sur des arbres fixes de rotation disposés en colonnes ou rangées, l'ensemble de ces arbres fixes étant monté sur un châssis servant de cadre délimitant la surface d'affichage précitée ; les éléments d'affichage reposent sur des lames d'espacement et de maintien espacées à intervalles prédéterminés de manière à définir soit des colonnes, soit des rangées d'éléments d'affichage.

18. Panneau d'affichage selon la revendication 17, caractérisé en ce que l'intervalle entre les lames d'espacement précités est identique à la distance entre les arbres fixes précités.

19. Panneau d'affichage selon la revendication 18, caractérisé en ce que les lames d'espacement comprennent une pluralité d'orifices traversés par les arbres fixes précités, lesdits orifices étant disposés à la distance prévue pour définir les colonnes ou rangées précitées.

20. Panneau d'affichage selon l'une des revendications 17 à 19, caractérisé en ce qu'au moins certaines lames d'espacement (38) précitées comprennent des moyens de support et de guidage des moyens (50) de commande en rotation précités.

21. Panneau d'affichage selon la revendication 20, caractérisé en ce que les moyens de support et de guidage précités comprennent une corniche (42) sur un bord latéral arrière de certaines lames (38).

22. Panneau d'affichage selon la revendication 21, caractérisé en ce que les moyens de commande en rotation précités comprennent une structure longitudinale munie d'une pluralité d'index (72) d'affichage/écriture et d'index (80) d'effacement, par ligne ou colonne précitée, se déplaçant parallèlement en arrière du plan formé par la surface d'affichage constituée par les éléments d'affichage.

23. Panneau d'affichage selon la revendication 22, caractérisé en ce qu'il comprend des premiers moyens de commande en rotation (70) comprenant une première structure longitudinale d'affichage munie d'une pluralité d'index d'affichage (72) mobiles, de préférence individuellement et indépendamment, par ligne ou colonne, se déplaçant parallèlement en arrière du plan formé par la surface d'affichage constituée par les éléments d'affichage (32) et dans le plan des premiers moyens mécaniques d'affichage précités (58).

24. Panneau d'affichage selon la revendication 22 ou 23, caractérisé en ce qu'il comprend des seconds moyens de commande en rotation (80), comprenant une deuxième structure longitudinale d'effacement munie d'un ou plusieurs index d'effacement (82), en particulier un (82) ou jusqu'à quatre index pour un organe formant bloc constitué par un cube à quatre faces latérales formant quatre faces d'affichage de couleur différente.

25. Panneau d'affichage selon l'une des revendications 23 ou 24, caractérisé en ce que les index d'affichage (72) sont montés pivotant indépendamment, individuellement, autour d'un axe de pivotement mis en action par des moyens de commande électromécaniques ou pneumatiques; avantageusement le(s) index d'effacement (82) est/sont monté(s) mobile(s) et de préférence pivotant autour d'un axe de pivotement (86) associé mis en action par des moyens de commande électromécaniques ou pneumatiques.

26. Panneau d'affichage selon l'une des revendications 24 ou 25, caractérisé en ce que la deuxième structure longitudinale d'effacement (80) est montée sur la première structure longitudinale d'affichage (70), et en avant de cette première structure longitudinale.

27. Panneau d'affichage selon l'une des revendications 22 à 26, caractérisé en ce que les index (72, 82) sont disposés selon un espacement identique prédéterminé de préférence égal ou supérieur à deux fois la distance séparant l'axe de rotation de deux éléments d'affichage adjacents.

28. Panneau d'affichage selon l'une des revendications 23 à 27, caractérisé en ce que chaque index d'affichage (72) précité comprend une surface active (74) qui en position de travail vient buter dans son déplacement contre la dent précitée pour assurer la mise en rotation de l'élément d'affichage précité tandis que l'index d'effacement (82) mobile précité présente une partie active qui en position de travail est disposée au niveau de l'évidement précité.

29. Panneau d'affichage selon la revendication 28, caractérisé en ce que les index d'affichage (72) présentent la forme d'une lame (76) comportant un bord avant et un bord arrière, le bord avant constituant une butée formant la surface active (74) de mise en rotation de l'élément d'affichage (32).

30. Panneau d'affichage selon la revendication 29, caractérisé en ce que la lame (75, 85) précitée présente une surépaisseur à son bord avant définissant une butée, la différence d'épaisseur étant de préférence sensiblement identique à la hauteur de la dent précitée de manière que le bord arrière vienne prendre appui contre la dent d'une face donnée et le bord avant prenne appui sur la surface de ladite face d'un élément d'affichage précédant l'élément d'affichage dont la dent doit être basculée par la mise en rotation dudit élément.

31. Panneau d'affichage selon la revendication 29 ou 30, caractérisé en ce que l'index d'effacement (82) comprend une lame (85) comportant un bord avant et un bord arrière, le bord avant comportant une surépaisseur définissant une butée, sur une partie seulement de sa dimension, correspondant à la dimension de l'évidement (68) précité, ladite butée formant la surface active (74) étant destinée à venir être positionnée en regard dudit évidement (68).

32. Système d'affichage, caractérisé en ce qu'il comprend au moins un panneau d'affichage tel que défini selon l'une quelconque des revendications 16 à 31, qui fait de préférence partie d'une unité périphérique d'affichage, avantageusement équipée d'un système informatique interne.

33. Système d'affichage selon la revendication 32, caractérisé en ce qu'il comprend un centre serveur de gestion d'un ensemble d'images envoyées sur au moins une unité périphérique d'affichage comprenant au moins un panneau d'affichage (10) précité.

## Patentansprüche

1. Anzeigeelement mit einem Organ in Form eines Blocks, der zumindest eine erste axiale Fläche (52) und eine zweite axiale Fläche (54) aufweist, die vertikal oder horizontal im wesentlichen parallel zueinander angeordnet sind, und die durch eine Mehrzahl von Seitenflächen (L1, L2, L3, L4) miteinander verbunden sind, die Anzeigeflächen verschiedener Farben bilden, und die im wesentlichen rechtwinkelig zur ersten und zur zweiten axialen Fläche angeordnet sind, wobei sie Verbindungskanten mit diesen bilden, welches einen Block bildende Organ eine hindurchgehende axiale Öffnung (56) hat, deren Achse im wesentlichen rechtwinkelig zu den axialen Flächen verläuft, und die dazu bestimmt ist, ein Drehstützelement aufzunehmen, und welches einen Block bildende Organ Mittel zum Drehen um das Drehstützelement aufweist derart, daß es aufeinanderfolgend jede Seitenfläche in der Anzeigeposition präsentieren kann, welche Mittel zum Drehen dazu bestimmt sind, von Drehsteuermitteln (50) zum Anzeigen oder Löschen einer gegebenen Farbe gesteuert zu werden, um eine Information in Kombination mit anderen identischen Anzeigeelementen zu definieren oder zu löschen, dadurch gekennzeichnet, daß die Mittel zum Drehen (58, 60, 62, 64) erste mechanische Mittel, genannt Anzeigemittel (59, 61, 63, 65), die die Anzeige einer gegebenen Farbe ermöglichen, die an jeder der Seitenflächen derart angeordnet sind, daß sie zur Außenseite in bezug auf die allgemeine Oberfläche der Seitenfläche vorstehen, und mit dieser drehbar verbunden sind, und die von den Drehsteuermitteln (50) gesteuert werden, und zweite mechanische Mittel, genannt Löschmittel (66) aufweisen, die die Wiederinitialisierung einer Ausgangsfarbe ermöglichen, die an einer einzigen der Seitenflächen angeordnet sind, und die von den Steuermitteln (50) gesteuert werden, welche Steuermittel (50) vorzugsweise erste Steuermittel (70), die die ersten mechanischen Anzeigemittel (59, 61, 63, 65) steuern, und zweite Steuermittel (80) aufweisen, die von den ersten Steuermitteln (70) verschieden sind, und die die zweiten mechanischen Löschmittel (66) steuern.

2. Anzeigeelement nach Anspruch 1, dadurch gekennzeichnet, daß die ersten mechanischen Anzeigemittel einen Zahn aufweisen, der exzentrisch zu einer Kante der ihn tragenden Fläche angeordnet ist, und der dazu bestimmt ist, mit den Steuermitteln (50) zusammenzuwirken, welcher Zahn zur Außenseite in bezug auf die allgemeine Oberfläche der ihn tragenden Fläche vorsteht.

3. Anzeigeelement nach Anspruch 2, dadurch gekennzeichnet, daß der Zahn einen wesentlichen Teil der Abmessung der Kante einnimmt.

4. Anzeigeelement nach Anspruch 2 oder 3, dadurch gekennzeichnet, daß der Zahn einteilig mit der ihn tragenden Fläche und vorzugsweise kontinuierlich mit dieser Fläche ist, wobei er beispielsweise eine gekrümmte Verbindungsfläche mit der Fläche aufweist.

5. Anzeigeelement nach Anspruch 4, dadurch gekennzeichnet, daß die gekrümmte Fläche eine Abmessung hat, die kleiner oder höchstens im wesentlichen gleich ist der Hälfte der Abmessung der sie tragenden Fläche in Drehrichtung.

6. Anzeigeelement nach einem der Ansprüche 2 bis 5, dadurch gekennzeichnet, daß die Höhe (h) des Zahns in bezug auf die allgemeine Oberfläche der ihn tragenden Fläche zwischen 8 und 20 % der Abmessung (D) der Fläche in Drehrichtung beträgt.

7. Anzeigeelement nach einem der Ansprüche 1 bis 6, dadurch gekennzeichnet, daß die Löschmittel (66) eine Ausnehmung (68) aufweisen, die auf der Höhe einer einzelnen Kante an einer Seitenfläche angeordnet ist, welche dazu bestimmt ist, der die Löschfarbe aufweisenden Seitenfläche gegenüberzuliegen.

8. Anzeigeelement nach Anspruch 7, dadurch gekennzeichnet, daß der Zahn (61, 63, 65) die gesamte Abmessung der Kante an zumindest drei Seitenflächen (L2, L3, L4) einnimmt, und an einer vierten Fläche (L1) der Zahn (59) nur einen Teil der Abmessung der Kante einnimmt, um die Ausnehmung (68) zu definieren, die die Löschmittel (66) bildet.

9. Anzeigeelement nach Anspruch 8, dadurch gekennzeichnet, daß die Ausnehmung (68) eine Oberfläche im wesentlichen in der Ebene der sie tragenden Fläche aufweist.

10. Anzeigeelement nach Anspruch 8 oder 9, dadurch gekennzeichnet, daß auf der Höhe der die Ausnehmung (68) aufweisenden Kante die Oberfläche der Ausnehmung in bezug auf die allgemeine Oberfläche der die Ausnehmung (68) aufweisenden Fläche (L1) geringfügig zurückversetzt ist, um den Durchgang der Löschmittel (80) zu erleichtern.

11. Anzeigeelement nach einem der Ansprüche 1 bis 10, dadurch gekennzeichnet, daß das Organ in Form eines Blocks im wesentlichen würfelförmig ist und so vier Seitenflächen aufweist.

12. Anzeigeelement nach einem der Ansprüche 1 bis 11, dadurch gekennzeichnet, daß das Organ in Form eines Blocks aus einem spritzbaren Material, durch eine Spritztechnik, vorzugsweise aus einem spritzbaren plastischen Material, wie Polybutylenterephthalat, hergestellt ist.

13. Anzeigeelement nach Anspruch 12, dadurch gekennzeichnet, daß die Farben der Seitenflächen durch eine Heißmarkierungstechnik erhalten werden, beispielsweise durch das Abscheiden eines Films der gegebenen Farbe auf der Seitenfläche, gegebenenfalls gefolgt von der Abscheidung eines Firnis, der eine mechanische Festigkeit verleiht, wobei eine Beschädigung der Farbe vermieden und die Farbe insbesondere gegen Ultraviolettstrahlung geschützt wird.

14. Anzeigeelement nach einem der vorhergehenden Ansprüche, dadurch gekennzeichnet, daß es ein Drehbremselement (90) für das Organ in Form eines Blocks aufweist, das vorzugsweise in der Masse einer axialen Fläche angeordnet ist.

15. Anzeigeelement nach Anspruch 14, dadurch gekennzeichnet, daß das Bremselement ein Zahn-Klinkwerk aufweist, das nur eine Drehrichtung erlaubt, und das soviel Zähne wie Anzeigeflächen aufweist, wobei es vorzugsweise vier Zähne hat, wenn das Anzeigeelement nur vier Seitenflächen hat.

16. Anzeigetafel mit einer Anzeigeflächen-Struktur, welche aus einer Vielzahl von Anzeigeelementen gebildet ist, die in vorherbestimmten Abständen in vertikaler Richtung angeordnet sind und in einer vorherbestimmten Distanz voneinander in horizontaler Richtung beabstandet sind, um horizontale Reihen von Anzeigeelementen (Rₘ) und vertikale Spalten von Anzeigeelementen (Cₙ) zu bilden, dadurch gekennzeichnet, daß jedes Anzeigeelement wie in einem der Ansprüche 1 bis 15 definiert ist.

17. Anzeigetafel nach Anspruch 16, dadurch gekennzeichnet, daß die Anzeigeelemente für eine Drehung um eine vertikale Drehachse (Y-Y) angebracht sind, wobei die Anzeigeelemente für eine Drehung in Spalten (Cₙ) oder Reihen (Rₘ) an festen, in Spalten oder Reihen angeordneten Drehachsen angebracht sind, wobei die Gesamtheit dieser festen Achsen an einem Gestell befestigt ist, das als Rahmen dient, der die Anzeigefläche begrenzt; und wobei die Anzeigeelemente auf Abstands- und Halteplatten liegen, die in vorherbestimmten Abständen beabstandet sind, um entweder Spalten oder Reihen von Anzeigeelementen zu definieren.

18. Anzeigetafel nach Anspruch 17, dadurch gekennzeichnet, daß der Abstand zwischen den Abstandsplatten identisch ist mit der Distanz zwischen den festen Achsen.

19. Anzeigetafel nach Anspruch 18, dadurch gekennzeichnet, daß die Abstandsplatten eine Mehrzahl von Öffnungen aufweisen, die von den festen Achsen durchquert werden, wobei die Öffnungen in der vorgesehenen Distanz angeordnet sind, um die Spalten oder Reihen zu definieren.

20. Anzeigetafel nach einem der Ansprüche 17 bis 19, dadurch gekennzeichnet, daß zumindest bestimmte Abstandsplatten (38) Stütz- und Führungsmittel für die Drehsteuermittel (50) aufweisen.

21. Anzeigetafel nach Anspruch 20, dadurch gekennzeichnet, daß die Stütz- und Führungsmittel ein Gesims (42) auf einem Seitenrand bestimmter Platten (38) aufweisen.

22. Anzeigetafel nach Anspruch 21, dadurch gekennzeichnet, daß die Drehsteuermittel eine Längsstruktur aufweisen, die mit einer Mehrzahl von Anzeige/Schreib-Schaltteilen (72) und Lösch-Schaltteilen (80) pro Zeile oder Spalte versehen ist, die sich parallel hinter der Ebene verschieben, welche durch die aus den Anzeigeelementen bestehende Anzeigefläche gebildet wird.

23. Anzeigetafel nach Anspruch 22, dadurch gekennzeichnet, daß sie erste Drehsteuermittel (70) mit einer ersten Längsstruktur zum Anzeigen aufweist, welche mit einer Mehrzahl beweglicher Anzeige-Schaltteile (72), vorzugsweise einzeln und unabhängig pro Zeile oder Spalte, versehen ist, die sich parallel hinter der Ebene, welche durch die aus den Anzeigeelementen (32) bestehende Anzeigefläche gebildet wird, und in der Ebene der ersten mechanischen Anzeigemittel (58) verschieben.

24. Anzeigetafel nach Anspruch 22 oder 23, dadurch gekennzeichnet, daß sie zweite Drehsteuermittel (80) aufweist, welche eine zweite Längsstruktur zum Löschen aufweisen, die mit einem oder mehreren Lösch-Schaltteilen (82), insbesondere einem (82) oder bis zu vier Schaltteilen für ein einen Block bildendes Organ versehen ist, das aus einem Würfel mit vier Seitenflächen besteht, die vier Anzeigeflächen mit unterschiedlichen Farben bilden.

25. Anzeigetafel nach einem der Ansprüche 23 oder 24, dadurch gekennzeichnet, daß die Anzeige-Schaltteile (72) unabhängig, einzeln schwenkbar um eine Schwenkachse angebracht und mittels elektromechanischer oder pneumatischer Steuermittel betätigbar sind; wobei der bzw. die Lösch-Schaltteile (82) vorteilhaft beweglich und vorzugsweise schwenkbar um eine zugeordnete Schwenkachse (86) angebracht und mit Hilfe von elektromechanischen oder pneumatischen Steuermitteln betätigbar ist bzw. sind.

26. Anzeigetafel nach einem der Ansprüche 24 oder 25, dadurch gekennzeichnet, daß die zweite Längsstruktur zum Löschen (80) an der ersten Längsstruktur zum Anzeigen (70) und vor dieser ersten Längsstruktur angebracht ist.

27. Anzeigetafel nach einem der Ansprüche 22 bis 26, dadurch gekennzeichnet, daß die Schaltteile (72, 82) in identen vorherbestimmten Abständen angeordnet sind, die vorzugsweise größer als das oder gleich dem Doppelten der die Drehachse von zwei benachbarten Anzeigeelementen trennenden Distanz sind.

28. Anzeigetafel nach einem der Ansprüche 23 bis 27, dadurch gekennzeichnet, daß jeder Anzeige-Schaltteil (72) eine aktive Oberfläche (74) aufweist, die in der Arbeitsposition bei ihrer Verschiebung gegen den Zahn zur Anlage kommt, um sicherzustellen, daß das Anzeigeelement gedreht wird, während der bewegliche Lösch-Schaltteil (82) einen aktiven Teil hat, der in der Arbeitsposition auf der Höhe der Ausnehmung angeordnet ist.

29. Anzeigetafel nach Anspruch 28, dadurch gekennzeichnet, daß die Anzeige-Schaltteile (72) die Form einer Platte (76) haben, die einen vorderen Rand und einen hinteren Rand aufweist, wobei der vordere Rand einen Anschlag bildet, der die aktive Fläche (74) zur Drehung des Anzeigeelements (32) bildet.

30. Anzeigetafel nach Anspruch 29, dadurch gekennzeichnet, daß die Platte (75, 85) einen Wulst an ihrem, einen Anschlag definierenden Rand aufweist, wobei der Unterschied der Dicke vorzugsweise im wesentlichen gleich ist der Höhe des Zahns, so daß der hintere Rand gegen den Zahn einer gegebenen Fläche anliegt und der vordere Rand an der Oberfläche der Fläche eines Anzeigeelements anliegt, das dem Anzeigeelement vorausgeht, dessen Zahn durch die Drehung des Elements zu schwenken ist.

31. Anzeigetafel nach Anspruch 29 oder 30, dadurch gekennzeichnet, daß der Lösch-Schaltteil (82) eine Platte (85) aufweist, die einen vorderen Rand und einen hinteren Rand hat, wobei der vordere Rand einen Wulst, der einen Anschlag definiert, nur an einem Teil seiner Abmessung, entsprechend der Abmessung der Ausnehmung (68), aufweist, wobei der die aktive Oberfläche (74) bildende Anschlag dazu bestimmt ist, in bezug auf die Ausnehmung (68) positioniert zu werden.

32. Anzeigesystem, dadurch gekennzeichnet, daß es zumindest eine Anzeigetafel, wie in einem der Ansprüche 16 bis 31 definiert, aufweist, die vorzugsweise einen Teil einer peripheren Anzeigeeinheit bildet, welche vorteilhaft mit einem internen Informationssystem ausgerüstet ist.

33. Anzeigesystem nach Anspruch 32, dadurch gekennzeichnet, daß es einen Gastprozessor zur Steuerung einer Gesamtheit von Bildern aufweist, die an zumindest eine periphere Anzeigeeinheit gesendet werden, welche zumindest eine Anzeigetafel (10) aufweist.

## Claims

1. Display element including a member in the form of a block including at least one first axial face (52) and one second axial face (54) arranged vertically or horizontally substantially mutually parallel and joined together by a plurality of lateral faces (L1, L2, L3, L4) constituting display surfaces of different colours, and arranged substantially perpendicularly to the said first and second axial faces, defining junction arrises with the latter, the said member forming a block including an axial through orifice (56) the axis of which is substantially perpendicular to the said axial faces and intended to receive a rotation support element, the said member forming a block comprising means for rotating about the said rotation support element, so that it can present each lateral face in the display position in succession, the said rotation means being intended to be controlled by rotation control means (50) for displaying or erasing a given colour in order to define or erase an item of information in conjunction with other identical display elements, characterized in that the rotation means (58. 60. 62, 64) comprise first mechanical means termed display means (59, 61, 63, 65) allowing a given colour to be displayed, and arranged on each of the lateral faces so as to project outwards with respect to the overall surface of the said lateral face, and rotationally secured to the latter, and controlled by the said control means (50), and second mechanical means termed erasing means (66) making it possible to reinitialise an initial colour, arranged on just one of the said lateral faces, controlled by the said control means (50); preferably, the control means (50) comprise first control means (70) controlling the first mechanical display means (59, 61, 63, 65) and second control means (80) separate from the first control means (70) and controlling the second mechanical erasing means (66).

2. Display element according to Claim 1, characterized in that the first mechanical display means comprise a tooth arranged off centre towards one arris of the face which supports it, intended to interact with the aforementioned control means (50), the said tooth projecting outwards with respect to the overall surface of the said face which supports it.

3. Display element according to Claim 2, characterized in that the tooth occupies a substantial part of the dimension of the arris.

4. Display element according to Claim 2 or 3, characterized in that the tooth is integral with the face which supports it and preferably in continuity with this face, for example having a curved surface for joining to the face.

5. Display element according to Claim 4, characterized in that the curved surface has a dimension which is less than or at most substantially equal to half the dimension of the face which supports it in the rotation direction.

6. Display element according to one of Claims 2 to 5, characterized in that the height (h) of the tooth with respect to the overall surface of the face which supports it lies between 8 and 20% of the dimension (D) of the said face in the rotation direction.

7. Display element according to one of Claims 1 to 6, characterized in that the aforementioned erasing means (66) comprise a recess (68) produced level with just one arris on a lateral face which is intended to be opposite the lateral face including the erasing colour.

8. Display element according to Claim 7, characterized in that the aforementioned tooth (61, 63, 65) occupies the whole dimension of the arris on at least three aforementioned lateral faces (L2, L3, L4) and on a fourth face (L1), the said tooth (59) occupies only part of the dimension of the arris in order to define the aforementioned recess (68) constituting the erasing means (66).

9. Display element according to Claim 8, characterized in that the recess (68) has a surface which is substantially in the plane of the face which supports it.

10. Display element according to Claim 8 or 9, characterized in that level with the arris including the recess (68), the surface of the recess is slightly set back with respect to the overall surface of the face (L1) including the recess (68) so as to facilitate the passage of the erasing means (80).

11. Display element according to one of Claims 1 to 10, characterized in that the aforementioned member in the form of a block is of substantially cubic shape and thus comprises four lateral faces.

12. Display element according to one of Claims 1 to 11, characterized in that the member in the form of a block is produced from an injectable material, using an injection technique, preferably made from an injectable plastic such as polybutyleneterephthalate.

13. Display element according to Claim 12, characterized in that the colours of the lateral faces are obtained by a hot marking technique, for example by depositing a film of given colour on the lateral face, possibly followed by depositing a lacquer giving a mechanical strength preventing the colour from being damaged and protecting the colour particularly against ultraviolet radiation.

14. Display element according to one of the preceding claims, characterized in that it comprises an element (90) for braking the rotation of the block-shaped member, the element preferably being arranged in the mass of an axial face.

15. Display element according to Claim 14, characterized in that the aforementioned braking element comprises a ratchet-type toothing allowing just one direction of rotation, including as many teeth as there are display surfaces, preferably including four teeth when the display element includes only four lateral faces.

16. Display panel comprising a structure with a display surface formed by a multiplicity of display elements arranged at predetermined intervals in the vertical direction and spaced apart by a predetermined distance in the horizontal direction in order to form horizontal rows of display elements (Rₘ) and vertical columns of display elements (Cₙ), characterized in that each display element is such as defined according to any one of Claims 1 to 15.

17. Display panel according to Claim 16, characterized in that the display elements are mounted so to rotate about a vertical axis of rotation (Y-Y), the display elements being mounted so as to rotate per column (Cₙ) or row (Rₘ) on fixed rotation shafts arranged in columns or rows, all of these fixed shafts being mounted on a chassis acting as a frame defining the aforementioned display surface; the display elements rest on spacing and holding strips which are spaced apart at predetermined intervals so as to define either columns, or rows of display elements.

18. Display panel according to Claim 17, characterized in that the interval between the aforementioned spacing strips is identical to the distance between the aforementioned fixed shafts.

19. Display panel according to Claim 18, characterized in that the spacing strips comprise a plurality of orifices traversed by the aforementioned fixed shafts, the said orifices being arranged at the anticipated distance in order to define the aforementioned columns or rows.

20. Display panel according to one of Claims 17 to 19, characterized in that at least some of the aforementioned spacing strips (38) comprise means for supporting and guiding the aforementioned rotation control means (50).

21. Display panel according to Claim 20, characterized in that the aforementioned support and guidance means comprise a moulding (42) on a rear lateral edge of some strips (38).

22. Display panel according to Claim 21, characterized in that the aforementioned rotation control means comprise a longitudinal structure provided with a plurality of display/write indexes (72) and erasing indexes (80) per aforementioned line or column, moving parallel to the rear of the plane formed by the display surface which consists of the display elements.

23. Display panel according to Claim 22, characterized in that it comprises first rotation control means (70) comprising a first longitudinal display structure provided with a plurality of display indexes (72) which can preferably move individually and independently, per line or column, moving in parallel to the rear of the plane formed by the display surface which consists of the display elements (32) and in the plane of the first aforementioned mechanical display means (58).

24. Display panel according to Claim 22 or 23, characterized in that it comprises second rotation control means (80), comprising a second longitudinal erasing structure provided with one or more erasing indexes (82), in particular one (82) or up to four indexes for a member forming a block consisting of a cube with four lateral faces forming four display faces of different colour.

25. Display panel according to one of Claims 23 or 24, characterized in that the display indexes (72) are mounted so that they pivot independently, individually, about a pivot spindle actuated by electromechanical or pneumatic control means; advantageously the erasing index(es) (82) is/are mounted so that it (they) can move, and preferably so that it (they) pivot(s) about an associated pivot spindle (86) actuated by electromechanical or pneumatic control means.

26. Display panel according to one of Claims 24 or 25, characterized in that the second longitudinal erasing structure (80) is mounted on the first longitudinal display structure (70), and in front of this first longitudinal structure.

27. Display panel according to one of Claims 22 to 26, characterized in that the indexes (72, 82) are arranged with a predetermined identical spacing which is preferably equal to or greater than twice the distance separating the rotation spindle of two adjacent display elements.

28. Display panel according to one of Claims 23 to 27, characterized in that each aforementioned display index (72) comprises an active surface (74) which, in the working position abuts in its displacement against the aforementioned tooth in order to rotate the aforementioned display element whilst the aforementioned movable erasing index (82) has an active part which, in the working position, is arranged level with the aforementioned recess.

29. Display panel according to Claim 28, characterized in that the display indexes (72) have the form of a strip (76) including a front edge and a rear edge, the front edge constituting a stop forming the active surface (74) for rotating the display element (32).

30. Display panel according to Claim 29, characterized in that the aforementioned strip (75, 85) has an excess thickness at its front edge defining a stop, the difference in thickness preferably being substantially identical to the height of the aforementioned tooth so that the rear edge comes to bear against the tooth of a given face and the front edge bears on the surface of the said face of a display element preceding the display element the tooth of which is to be tilted by rotating the said element.

31. Display panel according to Claim 29 or 30, characterized in that the erasing index (82) comprises a strip (85) including a front edge and a rear edge, the front edge including an excess thickness defining a stop, on only one part of its dimension, corresponding to the dimension of the aforementioned recess (68), the said stop forming the active surface (74) being intended to be positioned facing the said recess (68).

32. Display system, characterized in that it comprises at least one display panel such as defined according to any one of Claims 16 to 31, which preferably forms part of a peripheral display unit, advantageously equipped with an internal computer system.

33. Display system according to Claim 32, characterized in that it comprises a service centre for managing a set of images sent to at least one peripheral display unit comprising at least one aforementioned display panel (10).
